# EUROPÄISCHE PATENTSCHRIFT

(11) **EP 3 999 735 B1**
(45) Veröffentlichungstag und Bekanntmachung des Hinweises auf die Patenterteilung: **29.04.2026**
(21) Anmeldenummer: 20739328.1
(22) Anmeldetag: 08.07.2020
(51) Int. Cl.: F02M 61/04, F02M 61/18

(54) **KRAFTSTOFFINJEKTOR**
FUEL INJECTOR
INJECTEUR DE CARBURANT

(30) Priorität: 17.07.2019 DE 102019210551
(43) Veröffentlichungstag der Anmeldung: 25.05.2022
(73) Patentinhaber: Robert Bosch GmbH, 70442 Stuttgart (DE)
(72) Erfinder: LESSING, Ulrich, 88171 Weiler Im Allgaeu (DE); WOLF, Fabian, 71272 Renningen (DE); NICOLAI, Ferdinand, 70192 Stuttgart (DE); LEUKART, Michael, 72144 Dusslingen (DE)
(86) Internationale Anmeldenummer: PCT/EP2020/069222
(87) Internationale Veröffentlichungsnummer: WO 2021/008961

(56) Entgegenhaltungen:
- EP-A2- 2 428 672
- CN-A- 108 533 432

## Beschreibung

### Technisches Gebiet

Die Erfindung betrifft einen Kraftstoffinjektor, wie er insbesondere als Bestandteil eines Common-Rail-Einspritzsystems zum Einspritzen von Kraftstoff in den Brennraum einer selbstzündenden Brennkraftmaschine verwendet wird.

### Stand der Technik

Ein Kraftstoffinjektor mit den Merkmalen des Oberbegriffs des Anspruchs 1 ist aus der Fig. 2 der DE 102 42 685 A1 der Anmelderin bekannt. Der bekannte Kraftstoffinjektor zeichnet sich durch eine Düsennadel aus, deren Nadelspitze in Richtung eines Sacklochgrunds eines Düsenkörpers zwei kegelförmige Abschnitte mit unterschiedlich großen Kegelwinkeln aufweist. Im Bereich einer Ventilsitzfläche der Nadelspitze, die im abgesenkten Zustand der Düsennadel mit einer kegelförmig ausgebildeten Fläche im Düsenkörper einen Dichtsitz ausbildet, ist eine radial um eine Längsachse der Düsennadel umlaufende Ringnut ausgebildet. Im Bereich der Ringnut befindet sich ein Bohrungseinlass einer Bohrung, die entweder im Bereich der dem Sacklochgrund zugewandten Stirnseite der Nadelspitze, oder aber seitlich nahe dem Bereich der Stirnseite der Nadelspitze einen Bohrungsauslass aufweist. Die bei dem bekannten Kraftstoffinjektor vorgesehene Bohrung zielt darauf ab, über die gesamte Lebensdauer des Kraftstoffinjektors eine möglichst konstante Öffnungsdynamik der Düsennadel zu erzielen. Dokument CN 108 533 432 A offenbart auch einen Kraftstoffinjektor.

### Offenbarung der Erfindung

Der erfindungsgemäße Kraftstoffinjektor mit den Merkmalen des Anspruchs 1 hat den Vorteil, dass er neben einer vereinfachten Herstellung der Düsennadel insbesondere bei kleinen Hüben bzw. während des Öffnens und des Schließens der Düsennadel eine Kavitationsneigung durch Blasenbildung des Kraftstoffs soweit reduziert, dass daraus keine Kavitationsschäden im Bereich unterhalb des Dichtsitzes im Bereich des Sacklochs und insbesondere auch nicht im Bereich der Einspritzöffnungen resultieren. Weiterhin weist der Kraftstoffinjektor den Vorteil auf, dass einer Desachsierung der Düsennadel beim Öffnen entgegengewirkt wird.

Der Erfindung liegt die Idee zugrunde, dass die beschriebenen Vorteile dadurch erzielt werden können, dass entweder die Strömungsgeschwindigkeit beim Öffnen der Düsennadel und somit die Neigung zur Wirbelbildung mit daraus resultierenden Kavitationserscheinungen reduziert wird und/oder dass die Strömung des Kraftstoffs bei kleinen Hüben der Düsennadel besser geführt wird und/oder dass der Kraftstoff weniger starken Umlenkungen ausgesetzt wird und/oder aber dass ein geänderter Strömungspfad des Kraftstoffs realisiert wird.

Vor diesem Hintergrund schlägt es die Lehre der Erfindung gemäß des Anspruchs 1 vor, dass die Düsennadel vom Bereich der Ventilsitzfläche bis zu einer dem Sackloch zugewandten Stirnseite eine kegelförmig oder kegelstumpfförmig ausgebildete Nadelspitze mit einem konstanten Winkel aufweist, dass der Bohrungseinlass im Bereich der Ventilsitzfläche mündet, und dass das Sackloch im Bereich des Dichtsitzes einen ersten Abschnitt mit einem ersten Winkel zur Längsachse des Düsenkörpers aufweist, an den sich in Richtung eines Sacklochgrunds ein zweiter Abschnitt mit einem zweiten Winkel anschließt, wobei der zweite Winkel in Bezug zur Längsachse kleiner ist als der erste Winkel.

Eine derartige Ausgestaltung der Düsennadel verzichtet somit im Gegensatz zum oben erwähnten Stand der Technik auf eine radial um die Längsachse der Düsennadel umlaufende Längsnut und unterschiedliche große Winkel im Bereich der Nadelspitze der Düsennadel, was deren Herstellung relativ einfach macht.

Vorteilhafte Weiterbildungen des erfindungsgemäßen Kraftstoffinjektors sind in den Unteransprüchen aufgeführt.

In einer ersten konstruktiven Ausbildung bzw. Anordnung der wenigstens einen Bohrung in der Düsennadel ist es vorgesehen, dass die wenigstens eine Bohrung als gradlinig ausgebildete Bohrung ausgebildet und in einem schrägen Winkel der Düsennadel zur Längsachse angeordnet ist. Eine derartige Anordnung optimiert die Strömungsführung des Kraftstoffs durch die Bohrung dadurch, dass lediglich geringe Ablenkungen des Strömungspfads für den Kraftstoff realisiert werden. Darüber hinaus ist eine derartige Bohrung fertigungstechnisch auch relativ einfach herzustellen.

Ganz besonders bevorzugt ist es bei der zuletzt gemachten Ausgestaltung bzw. Anordnung der Bohrung in der Düsennadel, wenn der schräge Winkel der wenigstens einen Bohrung einem schrägen Winkel der wenigstens einen Einspritzöffnung in dem Düsenkörper angepasst ist bzw. entspricht. Dadurch wird die Strömung beim Ausströmen aus der Bohrung in Richtung der wenigstens einen Einspritzöffnung nicht oder nur gering umgelenkt, was eine Optimierung der Strömungsführung und somit eine Reduzierung der Wirbelbildung zur Folge hat.

Hierzu ist es auch insbesondere von Vorteil, wenn der Bohrungsauslass der wenigstens einen Bohrung bei abgesenkter Stellung der Düsennadel in Höhe der Einspritzöffnung oder zwischen der Einspritzöffnung und dem Sacklochgrund angeordnet ist. Dadurch wird der Höhenversatz zwischen dem Bohrungsauslass der wenigstens einen Bohrung zur wenigstens einen Einspritzöffnung in Richtung der Längsachse der Düsennadel betrachtet beim Öffnen der Düsennadel minimiert.

Eine weitere Optimierung der Ausrichtung des Bohrungsauslasses der wenigstens einen Bohrung mit der wenigstens einen Einspritzöffnung im Düsenkörper sieht vor, dass die Düsennadel drehfest in Bezug zu deren Längsachse angeordnet ist, und dass der Bohrungsauslass der wenigstens einen Bohrung mit einem Einlaufbereich der wenigstens einen Einspritzöffnung im Düsenkörper ausgerichtet ist. Mit anderen Worten gesagt bedeutet dies, dass der Bohrungsauslass der Bohrung in der Düsennadel mit dem Einlaufbereich der wenigstens einen Einspritzöffnung in Bezug zur Winkelstellung um die Längsachse fluchtet, sodass ein nahezu direktes Überströmen des Kraftstoffs aus dem Bereich der Düsennadel in den Bereich der Einspritzöffnung ermöglicht wird.

In einer alternativen Anordnung der wenigstens einen Bohrung kann es vorgesehen sein, dass der Bohrungsauslass der wenigstens einen Bohrung im Bereich der dem Sacklochgrund zugewandten Stirnseite der Nadelspitze mündet. Eine derartige Ausgestaltung bzw. Anordnung der wenigstens einen Bohrung lässt sich ggf. aus fertigungstechnischer Sicht noch einfacher realisieren als die oben gemachten Vorschläge, bei der sich der Bohrungsauslass an einer Seitenfläche der Nadelspitze befindet.

Insbesondere wenn mehrere Bohrungen in der Düsennadel vorgesehen sind, kann es von Vorteil sein, wenn die Bohrungen die Längsachse der Düsennadel nicht schneiden. Dadurch wird eine unabhängige Strömungsführung des Kraftstoffs in den einzelnen Bohrungen ermöglicht.

Eine weitere vorteilhafte Ausgestaltung der Bohrung, bei der sich deren Bohrungsauslass im Bereich der dem Sacklochgrund zugewandten Stirnseite der Nadelspitze befindet, sieht vor, dass die wenigstens eine Bohrung mehrere Bohrungsabschnitte aufweist, wobei ein der Stirnseite der Nadelspitze zugewandter erster Bohrungsabschnitt konzentrisch zur Längsachse der Düsennadel verläuft.

Ein derartiger Bohrungsabschnitt kann bei einer ersten Ausgestaltung auf der der Stirnseite abgewandten Seite der Nadelspitze in einer senkrecht zur Längsachse verlaufenden, die Düsennadel durchquerenden Querbohrung als zweitem Bohrungsabschnitt münden. Eine derartige Anordnung bzw. Ausbildung des zweiten Bohrungsabschnitts lässt sich fertigungstechnisch relativ einfach realisieren. Es kann jedoch zur Optimierung der Strömungsführung alternativ vorgesehen sein, dass der erste Bohrungsabschnitt auf der der Stirnseite der Nadelspitze abgewandten Seite mit wenigstens einer, in einem schrägen Winkel zur Längsachse angeordneten Bohrung verbunden ist, die in der Ventildichtfläche mündet.

Um es zu ermöglichen, dass bei geringen Öffnungshüben der Düsennadel die Düsennadel von unten bzw. von der Seite des Sacklochgrunds angeströmt wird, ist es vorgesehen, dass die Stirnseite der Nadelspitze bei teilweise geöffneter Düsennadel, bei dem das Verhältnis des ringförmigen Durchflussquerschnitts zwischen der Düsennadel und dem Düsenkörper weniger als das 1,5-fache der Gesamtfläche der Querschnittsflächen der Einspritzöffnungen beträgt, auf der dem Sacklochgrund zugewandten Seite einer oberen Einspritzöffnungskante der Einspritzöffnung angeordnet ist.

Zuletzt schlägt es unabhängig von der konkreten Anordnung bzw. Ausbildung der wenigstens einen Bohrung in der Düsennadel eine weitere Ausgestaltung der Erfindung vor, dass der Bohrungseinlass der wenigstens einen Bohrung bei ausgebildetem Dichtsitz im Übergangsbereich zwischen der in unterschiedlichen Winkeln angeordneten Sitzfläche und dem sich daran in Richtung des Sacklochgrunds anschließenden Abschnitt des Düsenkörpers angeordnet ist.

Zuletzt schlägt es eine weitere konstruktiv bevorzugte Ausführungsform vor, dass der Durchmesser der wenigstens einen Bohrung in der Düsennadel kleiner oder gleich dem Durchmesser der wenigstens einen Einspritzöffnung ist.

Weitere Vorteile, Merkmale und Einzelheiten der Erfindung ergeben sich aus der nachfolgenden Beschreibung bevorzugter Ausführungsbeispiele sowie anhand der Zeichnungen.

### Kurze Beschreibung der Zeichnungen

- Fig. 1 bis Fig. 4: zeigen jeweils einen axialen Endabschnitt eines Kraftstoffinjektors mit unterschiedlichen Ausführungsformen von Bohrungen in einer Düsennadel im Längsschnitt und
- Fig. 5: den Kraftstoffinjektor gemäß Fig. 3 bei einer teilweise angehobenen Stellung seiner Düsennadel.

### Ausführungsformen der Erfindung

Gleiche Elemente bzw. Elemente mit gleicher Funktion sind in den Figuren mit den gleichen Bezugsziffern versehen.

In der Fig. 1 ist der einem nicht gezeigten Brennraum einer selbstzündenden Brennkraftmaschine zugewandte axiale Endbereich eines Kraftstoffinjektors 10 dargestellt. Der Kraftstoffinjektor 10 weist einen Düsenkörper 12 auf, in dessen Wand wenigstens eine, vorzugsweise mehrere Einspritzöffnungen 14 ausgebildet sind. Über die wenigstens eine Einspritzöffnung 14 kann aus einem Hochdruckraum 16 des Düsenkörpers 12 unter Hochdruck stehender Kraftstoff in den Brennraum der Brennkraftmaschine eingespritzt werden. Die Einspritzöffnung 14 verläuft in einem schrägen Winkel α zu einer Längsachse 18 des Düsenkörpers 12. Der Düsenkörper 12 weist darüber hinaus zur Ausbildung des Hochdruckraums 16 eine Ausnehmung 20 auf, die auf der der Einspritzöffnung 14 zugewandten Seite eine kegelförmig ausgebildete Sitzfläche 21 mit einem in Bezug zur Längsachse 18 ausgebildeten ersten Winkel β₁ aufweist, die in Richtung eines Sacklochgrunds 23 eines Sacklochs 19 der Ausnehmung 20 in einen kegelförmigen Abschnitt 22 mit einem zweiten Winkel β₂ übergeht. Dabei ist der zweite Winkel β₂ kleiner ist als der erste Winkel β₁. Weiterhin geht die Einspritzöffnung 14 beispielhaft vom Bereich des Abschnitts 22 aus.

Der Düsenkörper 12 wirkt mit einer in Richtung der Längsachse 18 hubbeweglich und konzentrisch zur Längsachse 18 angeordneten Düsennadel 25 zusammen.

Die mittels eines nicht dargestellten Aktuators, beispielweise eines Magnetaktuators, in an sich bekannter Art und Weise bewegte Düsennadel 25 ist in den Figuren in einer abgesenkten, einen Dichtsitz 26 mit dem Düsenkörper 12 im Bereich der Sitzfläche 21 ausbildenden Stellung dargestellt. In dieser Stellung wird die wenigstens eine Einspritzöffnung 14 zumindest mittelbar verschlossen, sodass kein Kraftstoff aus dem Bereich des Hochdruckraums 16 in den Bereich der Einspritzöffnung 14 gelangt.

Die Düsennadel 25 weist eine Nadelspitze 28 auf, die eine kegelförmig oder kegelstumpfförmig bzw. im Längsschnitt konisch ausgebildete Ventilsitzfläche 29 mit einem Winkel γ/2 zur Längsachse 18 aufweist, der dem Winkel β₁ der Sitzfläche 21 des Düsenkörpers 12 angepasst ist bzw. diesem entspricht. Die Nadelspitze 28 weist auf der dem Sacklochgrund 23 zugewandten Seite eine ebene Stirnseite 30 auf.

Im Bereich der Nadelspitze 28 ist in der Düsennadel 25 wenigstens eine geradlinige Bohrung 34 ausgebildet, die in Bezug zur Längsachse 18 in einem schrägen Winkel Δ angeordnet ist, wobei der Winkel Δ vorzugsweise dem Winkel α der Einspritzöffnung 14 angepasst ist bzw. diesem entspricht. Der Durchmesser der wenigstens einen Bohrung 34 ist höchstens so groß wie der Durchmesser der Einspritzöffnung 14.

Die Bohrung 34 weist einen Bohrungseinlass 36 auf, der bei abgesenkter Düsennadel 25 im Übergangsbereich zwischen der Sitzfläche 21 und dem Abschnitt 22 des Düsenkörpers 12 angeordnet ist. Weiterhin geht der Bohrungseinlass 36 von der kegelförmigen Ventilsitzfläche 29 aus. Vorzugsweise schneidet eine Längsachse 38 der Bohrung 34 den Übergang zwischen der Sitzfläche 21 und dem Abschnitt 22. Ein Bohrungsauslass 40 der Bohrung 34 mündet bei dem dargestellten Ausführungsbeispiel in etwa Höhe der Einspritzöffnung 14 auf der dem Sackloch 19 zugewandten Seite des Düsenkörpers 12.

Weiterhin kann es vorgesehen sein, dass die Düsennadel 25 in Bezug zur Längsachse 18 drehfest angeordnet ist, wobei dann der Bohrungsauslass 40 der Bohrung 34 mit der Mündung der Einspritzöffnung 14 im Bereich des Düsenkörpers 12 hinsichtlich der Winkelposition um die Längsachse 18 ausgerichtet ist.

In der Fig. 2 ist eine Düsennadel 25a dargestellt, bei der die geradlinige Bohrung 34a im Bereich der Stirnseite 30 der Düsennadel 25a mit ihrem Bohrungsauslass 40 mündet. Der Bohrungseinlass 36 ist in Bezug zum Düsenkörper 12 bei abgesenkter Düsennadel 25a entsprechend der Düsennadel 25 angeordnet.

Die Fig. 3 zeigt eine Düsennadel 25b, bei der die Bohrung 34b einen ersten Bohrungsabschnitt 41 aufweist, der konzentrisch zur Längsachse 18 verläuft und im Bereich der Stirnseite 30 der Nadelspitze 28 mündet. Auf der der Stirnseite 30 abgewandten Seite des ersten Bohrungsabschnitts 41 mündet diese in (mindestens) zwei, jeweils in einem schrägen Winkel zur Längsachse 18 angeordneten Bohrungen 42, 43, die zweite Bohrungsabschnitte 45 ausbilden. Die Bohrungseinlässe 36 sind in Bezug zum Düsenkörper 12 bei abgesenkter Düsennadel 25b entsprechend der Düsennadel 25 und 25a angeordnet.

In der Fig. 4 ist eine Düsennadel 25c gezeigt, die sich von der Düsennadel 25b dadurch unterscheidet, dass die Bohrung 34c ebenfalls den ersten Bohrungsabschnitt 41 aufweist, dieser jedoch in einer die Nadelspitze 28 durchquerenden, senkrecht zur Längsachse 18 angeordneten Querbohrung 48 als zweiter Bohrungsabschnitt 45 mündet. Auch hier sind die Bohrungseinlässe 36 in Bezug zum Düsenkörper 12 bei abgesenkter Düsennadel 25c entsprechend der Düsennadel 25, 25a und 25b angeordnet.

Zuletzt ist in der Fig. 5 der Kraftstoffinjektor gemäß Fig. 3 bei von dem Dichtsitz 26 abgehobener, jedoch nicht vollständig angehobener Düsennadel 25b gezeigt. In dieser Position der Düsennadel 25b beträgt ein Flächenverhältnis zwischen einer Sitzfläche A_{Sitz} im Bereich eines ringförmigen Zulaufspalts 50 zwischen der Düsennadel 25b und dem Düsenkörper 12 und den Gesamtquerschnittsflächen A_{SI} der Einspritzöffnung(en) 14 weniger als 1,5, das heißt A_{Sitz} < 1,5 × A_{SI}. Dabei befindet sich die Stirnseite 30 der Düsennadel 25b auf der dem Sacklochgrund 23 zugewandten Seite einer oberen Einlaufkante 51 der wenigstens einen Einspritzöffnung 14.

Der soweit beschriebene Kraftstoffinjektor 10 kann in vielfältiger Art und Weise abgewandelt bzw. modifiziert werden, ohne vom Erfindungsgedanken abzuweichen. Beispielsweise kann die Geometrie der Ausnehmung 20 im Bereich des Sacklochs 19 anders ausgebildet sein. Auch kann der Bohrungseinlass 36 knapp unter- bzw. oberhalb des Übergangs von der Sitzfläche 21 in den Abschnitt 22 angeordnet sein.

## Patentansprüche

1. Kraftstoffinjektor (10), mit einem Düsenkörper (12), in dem ein Sackloch (19) ausgebildet ist, von dem wenigstens eine Einspritzöffnung (14) ausgeht, mit einer entlang einer Längsachse (18) hubbeweglich angeordneten Düsennadel (25; 25a bis 25c), wobei die Düsennadel (25; 25a bis 25c) eine Ventilsitzfläche (29) aufweist, die in einer abgesenkten Stellung der Düsennadel (25; 25a bis 25c) mit einer Sitzfläche (21) im Düsenkörper (12) einen Dichtsitz (26) ausbildet, und mit wenigstens einer Bohrung (34; 34a bis 34c) in der Düsennadel (25; 25a bis 25c), wobei ein Bohrungseinlass (36) der wenigstens einen Bohrung (34; 34a bis 34c) bei ausgebildetem Dichtsitz (26) zumindest bereichsweise im Bereich der Sitzfläche (21) und ein Bohrungsauslass (40) der wenigstens einen Bohrung (34; 34a bis 34c) in Richtung der Längsachse (18) unterhalb der Ventilsitzfläche (29) der Düsennadel (25; 25a bis 25c) angeordnet ist,
**dadurch gekennzeichnet,**
**dass** die Düsennadel (25; 25a bis 25c) vom Bereich der Ventilsitzfläche (29) bis zu einer dem Sackloch (19) zugewandten ebenen Stirnseite (30) eine kegelstumpfförmig ausgebildete Nadelspitze (28) mit einem konstanten Winkel (γ) aufweist, dass der Bohrungseinlass (36) von der kegelstupfförmigen Ventilsitzfläche 29 ausgeht und dass das Sackloch (19) im Bereich des Dichtsitzes (26) einen ersten Winkel (β₁) zur Längsachse (18) aufweist, an den sich in Richtung eines Sacklochgrunds (23) ein Abschnitt (22) mit einem zweiten Winkel (β₂) anschließt, wobei der zweite Winkel (β₂) in Bezug zur Längsachse (18) kleiner ist als der erste Winkel (β₁).

2. Kraftstoffinjektor nach Anspruch 1,
**dadurch gekennzeichnet,**
**dass** die wenigstens eine Bohrung (34) als geradlinig ausgebildete Bohrung (34; 34a) ausgebildet und in einem schrägen Winkel (Δ) zur Längsachse (18) angeordnet ist.

3. Kraftstoffinjektor nach Anspruch 2,
**dadurch gekennzeichnet,**
**dass** der schräge Winkel (Δ) der wenigstens einen Bohrung (34) einem schrägen Winkel (α) der wenigstens einen Einspritzöffnung (14) in dem Düsenkörper (12) entspricht.

4. Kraftstoffinjektor nach Anspruch 2 oder 3,
**dadurch gekennzeichnet,**
**dass** der Bohrungsauslass (40) der wenigstens einen Bohrung (34) bei abgesenkter Stellung der Düsenadel (25) in Höhe der Einspritzöffnung (14) oder zwischen der Einspritzöffnung (14) und dem Sacklochgrund (23) angeordnet ist.

5. Kraftstoffinjektor nach einem der Ansprüche 2 bis 4,
**dadurch gekennzeichnet,**
**dass** die Düsennadel (25) drehfest in Bezug zur Richtung der Längsachse (18) angeordnet ist, und dass sich der Bohrungsauslass (40) der wenigstens einen Bohrung (34) bei abgesenkter Düsennadel (25) in Höhe der wenigstens einen Einspritzöffnung (14) im Düsenkörper (12) auf der dem Sackloch (19) zugewandten Seite befindet.

6. Kraftstoffinjektor nach Anspruch 1 oder 2,
**dadurch gekennzeichnet,**
**dass** der Bohrungsauslass (40) der wenigstens einen Bohrung (34a; 34b; 34c) im Bereich der dem Sacklochgrund (23) zugewandten Stirnseite (30) der Nadelspitze (28) mündet.

7. Kraftstoffinjektor nach einem der Ansprüche 2 bis 6,
**dadurch gekennzeichnet,**
**dass** die wenigstens eine Bohrung (34) die Längsachse (18) nicht schneidet.

8. Kraftstoffinjektor nach Anspruch 6,
**dadurch gekennzeichnet,**
**dass** die wenigstens eine Bohrung (34b; 34c) mehrere Bohrungsabschnitte (41; 45) aufweist, wobei ein der Stirnseite (30) der Nadelspitze (28) zugewandter erster Bohrungsabschnitt (41) konzentrisch zur Längsachse (18) verläuft.

9. Kraftstoffinjektor nach Anspruch 8,
**dadurch gekennzeichnet,**
**dass** der erste Bohrungsabschnitt (41) auf der der Stirnseite (30) abgewandten Seite der Nadelspitze (28) in einer senkrecht zur Längsachse (18) verlaufenden, die Düsennadel (25c) durchquerenden Querbohrung (48) als zweiter Bohrungsabschnitt (45) mündet.

10. Kraftstoffinjektor nach Anspruch 8,
**dadurch gekennzeichnet,**
**dass** der erste Bohrungsabschnitt (41) auf der der Stirnseite (30) der Nadelspitze (28) abgewandten Seite mit wenigstens einer, in einem schrägen Winkel zur Längsachse (18) angeordneten Bohrung (42, 43) als zweiter Bohrungsabschnitt (45) verbunden ist.

11. Kraftstoffinjektor nach einem der Ansprüche 6 bis 10,
**dadurch gekennzeichnet,**
**dass** die Stirnseite (30) der Nadelspitze (28) bei teilweiser geöffneter Düsennadel (25b; 25c), bei dem das Verhältnis A_{Sitz} < 1.5 × A_{SI} beträgt, auf der dem Sacklochgrund (23) zugewandten Seite einer oberen Eintrittskante (51) der Einspritzöffnung (14) angeordnet ist, wobei A_{Sitz} ein ringförmiger Durchflussquerschnitts zwischen der Düsennadel und dem Düsenkörper ist und A_{SI} die Gesamtfläche der Querschnittsflächen der Einspritzöffnung (14) bzw. der Einspritzöffnungen (14) ist.

12. Kraftstoffinjektor nach einem der Ansprüche 1 bis 11,
**dadurch gekennzeichnet,**
**dass** der Bohrungseinlass (36) der wenigstens einen Bohrung (34; 34a bis 34c) bei ausgebildetem Dichtsitz (26) im Übergangsbereich zwischen der Sitzfläche (21) und dem Abschnitt (22) des Düsenkörpers (12) angeordnet ist.

13. Kraftstoffinjektor nach einem der Ansprüche 1 bis 12,
**dadurch gekennzeichnet,**
**dass** der Durchmesser der wenigstens einen Bohrung (34; 34a bis 34c) in der Düsennadel (25; 25a bis 25c) kleiner oder gleich dem Durchmesser der wenigstens einen Einspritzöffnung (14) ist.

## Claims

1. Fuel injector (10), having a nozzle body (12) in which a blind hole (19) is formed, from which at least one injection opening (14) starts, having a nozzle needle (25; 25a to 25c) arranged so as to be able to perform a stroke movement along a longitudinal axis (18), wherein the nozzle needle (25; 25a to 25c) has a valve seat surface (29), which forms a sealing seat (26) with a seat surface (21) in the nozzle body (12) when the nozzle needle (25; 25a to 25c) is in a lowered position, and having at least one bore (34; 34a to 34c) in the nozzle needle (25; 25a to 25c), wherein, when the sealing seat (26) is formed, at least certain regions of a bore inlet (36) of the at least one bore (34; 34a to 34c) are arranged in the region of the seat surface (21) and a bore outlet (40) of the at least one bore (34; 34a to 34c) is arranged below the valve seat surface (29) of the nozzle needle (25; 25a to 25c) in the direction of the longitudinal axis (18),
**characterized**
**in that** the nozzle needle (25; 25a to 25c) has, from the region of the valve seat surface (29) to a flat end face (30) facing the blind hole (19), a frustoconical needle tip (28) with a constant angle (γ), in that the bore inlet (36) starts from the frustoconical valve seat surface 29 and in that the blind hole (19) has, in the region of the sealing seat (26), a first angle (β₁) with respect to the longitudinal axis (18), adjoined by a portion (22) with a second angle (β₂) in the direction of a blind hole base (23), wherein the second angle (β₂) relative to the longitudinal axis (18) is smaller than the first angle (β₁).

2. Fuel injector according to Claim 1,
**characterized**
**in that** the at least one bore (34) is in the form of a rectilinear bore (34; 34a) and arranged at an oblique angle (Δ) with respect to the longitudinal axis (18).

3. Fuel injector according to Claim 2,
**characterized**
**in that** the oblique angle (Δ) of the at least one bore (34) corresponds to an oblique angle (α) of the at least one injection opening (14) in the nozzle body (12).

4. Fuel injector according to Claim 2 or 3,
**characterized**
**in that** the bore outlet (40) of the at least one bore (34) is arranged at the level of the injection opening (14) or between the injection opening (14) and the blind hole base (23) when the nozzle needle (25) is in the lowered position.

5. Fuel injector according to one of Claims 2 to 4,
**characterized**
**in that** the nozzle needle (25) is rotationally fixed in relation to the direction of the longitudinal axis (18), and in that the bore outlet (40) of the at least one bore (34) is located at the level of the at least one injection opening (14) in the nozzle body (12) on the side facing the blind hole (19) when the nozzle needle (25) is in the lowered position.

6. Fuel injector according to Claim 1 or 2,
**characterized**
**in that** the bore outlet (40) of the at least one bore (34a; 34b; 34c) opens out in the region of the end face (30) of the needle tip (28) facing the blind hole base (23).

7. Fuel injector according to one of Claims 2 to 6,
**characterized**
**in that** the at least one bore (34) does not intersect the longitudinal axis (18).

8. Fuel injector according to Claim 6,
**characterized**
**in that** the at least one bore (34b; 34c) has a plurality of bore portions (41; 45), wherein a first bore portion (41) facing the end face (30) of the needle tip (28) is concentric with the longitudinal axis (18).

9. Fuel injector according to Claim 8,
**characterized**
**in that** the first bore portion (41), on the side of the needle tip (28) facing away from the end face (30), opens out in a transverse bore (48), which runs perpendicular to the longitudinal axis (18) and extends through the nozzle needle (25c), as a second bore portion (45).

10. Fuel injector according to Claim 8,
**characterized**
**in that** the first bore portion (41), on the side facing away from the end face (30) of the needle tip (28), is connected to at least one bore (42, 43) arranged at an oblique angle to the longitudinal axis (18) as a second bore portion (45).

11. Fuel injector according to one of Claims 6 to 10,
**characterized**
**in that**, when the nozzle needle (25b; 25c) is partially open, in which case the following relationship is true: A_{Sitz} < 1.5 x A_{SI}, the end face (30) of the needle tip (28) is arranged on the side of an upper inlet edge (51) of the injection opening (14) facing the blind hole base (23), wherein A_{Sitz} is an annular throughflow cross section between the nozzle needle and the nozzle body and A_{SI} is the total surface area of the cross-sectional areas of the injection opening (14) or of the injection openings (14).

12. Fuel injector according to one of Claims 1 to 11,
**characterized**
**in that**, when the sealing seat (26) is formed, the bore inlet (36) of the at least one bore (34; 34a to 34c) is arranged in the transition region between the seat surface (21) and the portion (22) of the nozzle body (12).

13. Fuel injector according to one of Claims 1 to 12,
**characterized**
**in that** the diameter of the at least one bore (34; 34a to 34c) in the nozzle needle (25; 25a to 25c) is less than or equal to the diameter of the at least one injection opening (14).

## Revendications

1. Injecteur de carburant (10) avec un corps de buse (12), dans lequel est formé un trou borgne (19) duquel part au moins un orifice d'injection (14), avec une aiguille de buse (25 ; 25a à 25c) disposée de manière mobile en course le long d'un axe longitudinal (18), l'aiguille de buse (25 ; 25a à 25c) comportant une surface de siège de soupape (29) qui, dans une position abaissée de l'aiguille de buse (25 ; 25a à 25c), forme un siège d'étanchéité (26) avec une surface de siège (21) dans le corps de buse (12), et avec au moins un alésage (34 ; 34a à 34c) dans l'aiguille de buse (25 ; 25a à 25c), une entrée d'alésage (36) de l'au moins un alésage (34 ; 34a à 34c) étant disposée, lorsque le siège d'étanchéité (26) est formé, au moins par endroits dans la zone de la surface de siège (21) et une sortie d'alésage (40) de l'au moins un alésage (34 ; 34a à 34c) étant disposée au-dessous de la surface de siège de soupape (29) de l'aiguille de buse (25 ; 25a à 25c) en direction de l'axe longitudinal (18) ,
**caractérisé en ce**
**que** l'aiguille de buse (25 ; 25a à 25c) comporte une pointe d'aiguille (28) tronconique avec un angle constant (γ) depuis la zone de la surface de siège de soupape (29) à une face frontale plane (30) tournée vers le trou borgne (19), que l'entrée d'alésage (36) part de la surface de siège de soupape (29) tronconique et que le trou borgne (19) comporte, dans la zone du siège d'étanchéité (26), un premier angle (β₁) par rapport à l'axe longitudinal (18), auquel se raccorde une section (22) avec un deuxième angle (β₂) en direction d'un fond (23) de trou borgne, le deuxième angle (β₂) par rapport à l'axe longitudinal (18) étant inférieur au premier angle (β₁).

2. Injecteur de carburant selon la revendication 1,
**caractérisé en ce**
**que** l'au moins un alésage (34) est formé comme un alésage rectiligne (34 ; 34a) et est disposé selon un angle oblique (Δ) par rapport à l'axe longitudinal (18).

3. Injecteur de carburant selon la revendication 2,
**caractérisé en ce**
**que** l'angle oblique (Δ) de l'au moins un alésage (34) correspond à un angle oblique (α) de l'au moins un orifice d'injection (14) dans le corps de buse (12).

4. Injecteur de carburant selon la revendication 2 ou 3,
**caractérisé en ce**
**que** la sortie d'alésage (40) de l'au moins un alésage (34) est disposée, lorsque l'aiguille de buse (25) est en position abaissée, à la hauteur de l'orifice d'injection (14) ou entre l'orifice d'injection (14) et le fond (23) de trou borgne.

5. Injecteur de carburant selon l'une des revendications 2 à 4,
**caractérisé en ce**
**que** l'aiguille de buse (25) est disposée de manière solidaire en rotation par rapport à la direction de l'axe longitudinal (18) et que, lorsque l'aiguille de buse (25) est abaissée, la sortie d'alésage (40) de l'au moins un alésage (34) se trouve à la hauteur de l'au moins un orifice d'injection (14) du corps de buse (12) sur la face tournée vers le trou borgne (19).

6. Injecteur de carburant selon la revendication 1 ou 2,
**caractérisé en ce**
**que** la sortie d'alésage (40) de l'au moins un alésage (34a ; 34b ; 34c) débouche dans la zone frontale (30) de la pointe d'aiguille (28) tournée vers le fond (23) de trou borgne.

7. Injecteur de carburant selon l'une des revendications 2 à 6,
**caractérisé en ce**
**que** l'au moins un alésage (34) ne coupe pas l'axe longitudinal (18).

8. Injecteur de carburant selon la revendication 6,
**caractérisé en ce**
**que** l'au moins un alésage (34b ; 34c) comporte plusieurs sections d'alésage (41 ; 45), une première section d'alésage (41) tournée vers la face frontale (30) de la pointe d'aiguille (28) s'étendant concentriquement par rapport à l'axe longitudinal (18).

9. Injecteur de carburant selon la revendication 8,
**caractérisé en ce**
**que** la première section d'alésage (41) débouche, sur la face de la pointe d'aiguille (28) opposée à la face frontale (30), en tant que deuxième section d'alésage (45), dans un alésage transversal (48) s'étendant perpendiculairement à l'axe longitudinal (18), traversant l'aiguille de buse (25c).

10. Injecteur de carburant selon la revendication 8,
**caractérisé en ce**
**que** la première section d'alésage (41) est reliée, sur la face opposée à la face frontale (30) de la pointe d'aiguille (28), à au moins un alésage (42, 43) disposé selon un angle oblique par rapport à l'axe longitudinal (18) en tant que deuxième section d'alésage (45).

11. Injecteur de carburant selon l'une des revendications 6 à 10,
**caractérisé en ce**
**que**, lorsque l'aiguille de buse (25b ; 25c) est partiellement ouverte, pour laquelle le rapport est A_{Sitz} < 1,5 x A_{SI}, la face frontale (30) de la pointe d'aiguille (28) est disposée sur la face d'un bord d'entrée supérieur (51) de l'orifice d'injection (14) tournée vers le fond (23) de trou borgne, A_{Sitz} étant une section transversale de passage annulaire entre l'aiguille de buse et le corps de buse et A_{SI} étant la surface totale des surfaces de section transversale de l'orifice d'injection (14) ou des orifices d'injection (14).

12. Injecteur de carburant selon l'une des revendications 1 à 11,
**caractérisé en ce**
**que**, lorsque le siège d'étanchéité (26) est formé, l'entrée d'alésage (36) de l'au moins un alésage (34 ; 34a à 34c) est disposée dans la zone de transition entre la surface de siège (21) et la section (22) du corps de buse (12).

13. Injecteur de carburant selon l'une des revendications 1 à 12,
**caractérisé en ce**
**que** le diamètre de l'au moins un alésage (34 ; 34a à 34c) dans l'aiguille de buse (25 ; 25a à 25c) est inférieur ou égal au diamètre de l'au moins un orifice d'injection (14).
